# EUROPÄISCHE PATENTSCHRIFT

(11) **EP 4 063 576 B1**
(45) Veröffentlichungstag und Bekanntmachung des Hinweises auf die Patenterteilung: **21.05.2025**
(21) Anmeldenummer: 21164564.3
(22) Anmeldetag: 24.03.2021
(51) Int. Cl.: E03C 1/14, E03C 1/182, E03C 1/232

(54) **WASCHTISCHANORDNUNG**
WASH BASIN ARRANGEMENT
ENSEMBLE LAVABO

(43) Veröffentlichungstag der Anmeldung: 28.09.2022
(62) Teilanmeldung aus: 24211819.8
(73) Patentinhaber: Geberit International AG, 8645 Jona (CH)
(72) Erfinder: OBERHOLZER, Marco, 8733 Eschenbach (CH); SCHINTLER, Michael, 8330 Pfäffikon (CH); BRÄNDLI, Pascal, 8645 Rapperswil (CH)
(74) Vertreter: Frischknecht, Harry Ralph

(56) Entgegenhaltungen:
- WO-A1-2019/185810
- WO-A1-2019/185812
- US-A- 4 969 217
- US-A- 5 625 909
- US-A1- 2009 260 154
- US-A1- 2020 217 054

## Beschreibung

### TECHNISCHES GEBIET

Die vorliegende Erfindung betrifft einen Waschtisch nach dem Oberbegriff von Anspruch 1.

### STAND DER TECHNIK

Aus dem Stand der Technik sind Waschtischsysteme mit entsprechenden Abläufen für das Wasser bekannt geworden.

Beispielsweise offenbart die DE 10 2008 044 637 einen Waschtisch, welcher mit einem Ablaufrohr verbindbar ist. Hierfür weist der Waschtisch eine Kammer auf, in welche das Wasser einfliesst. Der Kammer schliesst sich dann das Ablaufrohr an.

Die DE 10 2008 044 637 weist zwei Wesentliche Nachteile auf. Einerseits ist die Formgebung des Waschtisches mit der Kammer nur sehr aufwendig herstellbar. Diverse Hinterschnitte erhöhen den Herstellaufwand deutlich, insbesondere bei der Herstellung des Waschtisches aus Keramik. Andererseits ist es nachteilig, dass der benötigte Einbauraum vergleichsweise gross ist. Dies insbesondere aufgrund der Anordnung des Ablaufrohrs in der Gestalt eines Rohrbogens.

Die DE 20 2008 008 557 U1 ist ein weiterer Waschtisch bekannt geworden, welcher ein Anschlussstück aufweist, das sich einem Ablaufabschnitt des Waschtisches anschliesst und im Wesentlichen nach hinten wegragt.

Weiter sind aus dem Stand der Technik Waschtische mit Überlaufelement bekannt geworden. Beispielsweise offenbart die EP 1 754 838 eine Ablaufanordnung eines Waschtischs mit einem Überlaufelement, welches sich dem Waschtisch nach hinten anschliesst. Solche Überlaufelemente sind typischerweise hinter einer Vorwand angeordnet und in Einbaulage nur sehr schwer zugänglich. Darüber hinaus zeigen die Dokumente US 2020/217054A und WO2019/185810A ebenfalls gattungsgemässe Waschtischanordnungen.

### DARSTELLUNG DER ERFINDUNG

Ausgehend von diesem Stand der Technik liegt der Erfindung eine Aufgabe zugrunde, eine Waschtischanordnung anzugeben, welche die Nachteile des Standes der Technik überwindet. Insbesondere ist eine Aufgabe der vorliegenden Erfindung, eine Waschtischanordnung mit einem Überlaufelement anzugeben, wobei die Waschtischanordnung insgesamt kompakter ausgebildet sein soll.

Diese Aufgabe sowie andere Aufgaben löst der Gegenstand von Anspruch 1. Demgemäss umfasst eine Waschtischanordnung einen Waschtisch mit einem Wasserbecken, einem Hohlraum und einem Ablaufdurchgang, der sich vom Wasserbecken in den Hohlraum erstreckt, und ein im Hohlraum angeordnetes Ablaufelement zum Wegführen von Wasser aus dem Ablaufdurchgang und zum Zuführen des Wassers in eine Ablaufleitung. Der Waschtisch weist eine Rückwand auf, mit welcher der Waschtisch in Einbaulage mit einer gebäudeseitigen Anschlussstruktur in Kontakt bringbar ist, wobei der Hohlraum im Bereich einer Rückwand des Waschtisches offen ausgebildet ist, und wobei das Ablaufelement eine Wandstruktur aufweist, welche sich über den Querschnitt des Ablaufdurchgangs erstreckt. An der Wandstruktur ist eine Überlaufeintrittsöffnung angeordnet. Der Überlaufeintrittsöffnung schliesst sich ein Überlaufkanal mit einer Überlaufkante an. Weiter ist in der Wandstruktur eine Ablauföffnung angeordnet, der sich ein mit einem Sperrventil öffnenbaren und verschliessbaren Ablaufkanal anschliesst. Der Waschtisch weist weiterhin eine Bodenwand auf, die im Bereich des Hohlraums in Einbaulage nach unten offen ausgebildet ist. Das Ablaufelement ragt nicht über eine durch die Bodenwand aufgespannte Ebene nach unten.

Durch die Anordnung des Ablaufelements mit dem Sperrventil und dem Überlaufkanal mit der Überlaufkante im Hohlraum ergeht der Vorteil, dass eine sehr kompakte Waschtischanordnung geschaffen werden kann. Dies insbesondere im Vergleich mit den Anordnungen, bei welchen sich die Überlaufeinheit hinter einer Vorwand befindet. Zudem wird die Wartungsfreundlichkeit erhöht.

Bei geschlossenem Sperrventil steigt das Wasser im Wasserbecken und fliesst über die Überlaufeintrittsöffnung in den Überlaufkanal ein. Das Wasser steigt dann im Wasserbecken und im Überlaufkanal an. Die Überlaufkante definiert die maximale Stauhöhe im Wasserbecken. Bei Erreichen der maximalen Stauhöhe fliesst das Wasser dann über die Überlaufkante ab. Die Höhe der Überlaufkante definiert die maximale Stauhöhe.

Vorzugsweise erstreckt sich der Überlaufkanal in Einbaulage im Hohlraum nach oben hin. Vorzugsweise liegt der Überlaufkanal vollständig im Hohlraum drin.

Vorzugsweise ist der Ablaufdurchgang aus dem Wasserbecken an einer Seitenwand des Wasserbeckens angeordnet und erstreckt sich vom Wasserbecken in Einbaulage gesehen im Wesentlichen nach hinten weg. Vorzugsweise weist der Ablaufdurchgang ein geringes Gefälle von maximal 20° zur Horizontalen auf.

Vorzugsweise liegt das Sperrventil im Hohlraum und/oder im Ablaufdurchgang.

Vorzugsweise ist das Wasserbecken durch einen oberen in Einbaulage in der Horizontalen liegenden Rand begrenzt. Der Rand spannt eine Bezugsebene auf. Die Überlaufkante ist dabei in einem rechtwinklig zur Bezugsebene gesehenem Abstand von 3 bis 6 Zentimeter von der Bezugsebene entfernt.

Sofern das Ablaufelement einen Ablaufstutzen aufweist, kann dieser derart angeordnet sein, dass dieser als einziges Element des Ablaufelements aus dem Hohlraum hinaus ragt. Der Ablaufstutzen kann dabei vom Hohlraum nach hinten und/oder nach unten hin aus dem Hohlraum hinausragen. Abgesehen vom Ablaufstutzen liegen aber alle anderen Elemente vorzugsweise im Inneren des Hohlraums.

Weiter weist der Waschtisch eine Bodenwand auf, wobei die Bodenwand im Bereich des Hohlraums in Einbaulage nach unten offen ausgebildet ist, und wobei das Ablaufelement nicht über eine durch die Bodenwand aufgespannte Ebene nach unten ragt. Sofern das Ablaufelement einen Ablaufstutzen aufweist, kann dieser, wie bereits erwähnt, derart angeordnet sein, dass dieser als einziges Element des Ablaufelements aus dem Hohlraum hinaus ragt und dabei je nach Ausbildung die durch die Bodenwand aufgespannte Ebene durchdringt.

Vorzugsweise erstreckt sich der Überlaufkanal in Einbaulage gesehen ausschliesslich oberhalb der besagten durch die Bodenwand aufgespannte Ebene.

Vorzugsweise ist der Hohlraum nach oben hin durch einen Wandbereich des Waschtischs begrenzt. Der Wandbereich weist eine äussere Oberfläche auf. Vorzugsweise liegt die Überlaufkante höchstens 3 bis 6 Zentimeter von der äusseren Oberfläche entfernt. Vorzugsweise weist der Wandbereich eine Durchgangsöffnung zur Durchführung einer Zuleitung zu einer Wasserauslaufarmatur und/oder zur Durchführung einer Sperrventilbetätigungsstange aufweist.

Der Hohlraum schliesst sich dem Ablaufdurchgang an. In einer bevorzugten Ausführungsform weist der Hohlraum einen ersten Raumabschnitt und einen zweiten Raumabschnitt auf. Der erste Raumabschnitt liegt dabei zwischen dem Ablaufdurchgang und dem zweiten Raumabschnitt. Vorzugsweise erstreckt sich die hierin beschriebene Lagerwandung vom ersten Raumabschnitt gesehen in den zweiten Raumabschnitt hinein. Die Überlaufkante liegt vorzugsweise im zweiten Raumabschnitt. Der zweite Raumabschnitt erstreckt sich in Einbaulage gesehen bezüglich des ersten Raumabschnitts nach oben.

Der besagte Wandbereich erstreckt sich mit seiner Oberfläche im Wesentlichen in der besagten Bezugsebene.

Vorzugsweise münden der Überlaufkanal und der Ablaufkanal ineinander und setzen sich als gemeinsamer Kanal zu einem Ablaufstutzen fort, wobei die Mündungsstelle vom Überlaufkanal und vom Ablaufkanal im besagten Hohlraum liegt.

Besonders bevorzugt ist der Ablaufstutzen derart angeordnet, dass dieser eine durch die Rückwand aufgespannte Ebene nicht durchdringt. In dieser Variante liegt der Ablaufstutzen entweder vollständig im Hohlraum oder ragt nach unten hin aus dem Hohlraum hinaus.

Vorzugsweise ist der Ablaufstutzen das einzige Element des Ablaufelements, welches aus dem Hohlraum ragt, wobei abgesehen vom Ablaufstutzen das Ablaufelement vollständig innerhalb des Hohlraums liegt.

Der Ablaufstutzen dient dem Anschluss an eine Abwasserleitung. Vorzugsweise ist der Ablaufstutzen im Hohlraum angeordnet.

Vorzugsweise liegt das Sperrventil in Fliessrichtung des Wassers gesehen vor der Ablauföffnung oder im Ablaufkanal.

Vorzugsweise kommt die Ablauföffnung vom Ablaufdurchgang gesehen mittig in der Wandstruktur und mit einer unteren Kante auf Höhe oder unterhalb einer unteren Wandung des Ablaufdurchgangs zu liegen.

Vorzugsweise liegt die Überlaufeintrittsöffnung seitlich neben der Ablauföffnung und kommt mit einer unteren Kante auf Höhe oder unterhalb einer unteren Wandung des Ablaufdurchgangs zu liegen.

Vorzugsweise ist die Wandstruktur so geformt, dass das abzuführende Wasser nicht vor der Wandstruktur sich staut, sondern immer der Ablauföffnung zugeführt wird.

Vorzugsweise ist der Überlaufkanal durch eine Wandung seitlich umgeben, wobei sich die Wandung über die Wandstruktur nach oben erstreckt und wobei sich eine Trennwand mit der Überlaufkante quer durch den durch die Wandung begrenzenden Innenraum erstreckt.

Vorzugsweise erstreckt sich die Wandung des Überlaufkanals von der Wandstruktur nach oben hin weg.

Vorzugsweise ist der Überlaufkanal nach oben hin, mit einem Deckel verschlossen, wobei die Innenseite des Deckels in einem Abstand zur Überlaufkante steht.

Der Deckel weist den Vorteil auf, dass die Wandung im Bedarfsfall mechanisch gekürzt werden kann, und dann der Überlaufkanal mit dem Deckel verschliessbar ist. Somit kann das Ablaufelement einfach an verschiedene Arten von Waschtischen angepasst werden.

In einer bevorzugten Ausführungsform sind zwei Überlaufeintrittsöffnungen und zwei Überlaufkanäle vorgesehen. Die besagte Ablauföffnung mit dem Ablaufkanal liegen dabei zwischen den beiden Überlaufeintrittsöffnungen bzw. Überlaufkanälen.

Vorzugsweise steht von der Wandstruktur eine Lagerwandung 30 ab. Die Lagerwandung ragt dabei in den Hohlraum 4 des Waschtisches ein. Die Lagerwandung 30 ist aussenseitig zur Form des Hohlraums 4 passend ausgebildet. Vorzugsweise weist der Ablaufdurchgang für die Aufnahme der Lagerwandung einen etwas grössere Ausdehnung auf, als in dem Abschnitt, welcher sich unmittelbar dem Wasserbecken anschliesst.

Die Lagerwandung ist als umlaufende Lagerwandung ausgebildet und dient weiter der Aufnahme eines ebenfalls umlaufenden Dichtungselements. Das Dichtungselement ist zur Zusammenwirkung mit den Wänden des Hohlraums und/oder mit der Rückwand angeordnet.

Vorzugsweise ist das eine Dichtungselement ein separat vom Ablaufelement ausgebildetes Dichtungselement. Alternativerweise ist das mindestens eine Dichtungselement integral am Einsatzelement angeformt.

Vorzugsweise ist das Ablaufelement über eine stoffschlüssige Klebeverbindung und/oder eine mechanische Verbindung mit dem Waschtisch in Verbindung bringbar. Die mechanische Verbindung vorzugsweise eine Schraub- und Dübelverbindung und/oder eine Klemmverbindung zwischen Ablaufelement und Hohlraum ist.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Draufsicht einer Waschtischanordnung gemäss einer bevorzugten Ausführung der vorliegenden Erfindung;
- Fig. 2: eine Rückansicht der Waschtischanordnung gemäss Figur 1;
- Fig. 3: eine perspektivische Rückansicht der Waschtischanordnung gemäss Figur 1;
- Fig. 4: eine Explosionsdarstellung der Rückansicht gemäss Figur 1;
- Fig. 5: eine perspektivische Ansicht eines in der Waschtischanordnung gemäss Figur 1 angeordneten Ablaufelements gemäss einer ersten Variante;
- Fig. 6: eine perspektivische Ansicht eines in der Waschtischanordnung gemäss Figur 1 angeordneten Ablaufelements gemäss einer zweiten Variante;
- Fig. 7: eine Schnittdarstellung durch einen Ablaufkanal der Waschtischanordnung gemäss Figur 1;
- Fig. 8: eine Schnittdarstellung durch einen Überlaufkanal der Waschtischanordnung gemäss Figur 1;
- Fig. 9: eine Frontansicht eines in der Waschtischanordnung gemäss Figur 1 angeordneten Ablaufelements und
- Fig.10: eine Schnittdarstellung entlang der Schnittlinie X-X in der Figur 9.

### BESCHREIBUNG BEVORZUGTER AUSFÜHRUNGSFORMEN

In der Figur 1 wird eine Waschtischanordnung 1 gemäss der vorliegenden Erfindung gezeigt. Die Waschtischanordnung 1 umfasst einen Waschtisch 2 und ein Ablaufelement 6.

Der Waschtisch 2 weist ein Wasserbecken 3, einen Hohlraum 4 und einen Ablaufdurchgang 5 auf. In der Figur 1 ist der Hohlraum 4 nur ansatzweise hinter dem Ablaufdurchgang zu sehen. Im Hohlraum 4 ist das besagte Ablaufelement 6 zum Wegführen von Wasser angeordnet. Über das Ablaufelement 6 kann das Wasser einer nicht gezeigten Ablaufleitung zugeführt werden. Der Ablaufdurchgang erstreckt sich vom Wasserbecken 3 in den Hohlraum 4, derart, dass Wasser aus dem Wasserbecken in den Hohlraum 4 bzw. zum Ablaufelement 6 geführt werden kann.

Oberseitig ist das Wasserbecken 3 durch einen oberen Rand 15 begrenzt. Der obere Rand 15 liegt in Einbaulage in der Horizontalen H. In Einbaulage heisst, im eingebauten und gebrauchsfertigen Zustand. Im hinteren Bereich weist der Waschtisch weiterhin einen Wandbereich 17 auf. Der Wandbereich 17 begrenzt den Hohlraum 4 nach oben hin. Der Wandbereich weist oben eine äussere Oberfläche 18 auf, welche vorzugsweise ebenfalls in der besagten Bezugsebene B liegt. In der gezeigten Ausführungsform weist der Wandbereich 17 eine Durchgangsöffnung 19 auf. Die Durchgangsöffnung 19 mündet in den Hohlraum 4 und dient der Durchführung einer Zuleitung zu einer Wasserauslaufarmatur und/oder zur Durchführung einer Sperrventilbetätigungsstange.

In der Figur 2 wird die Waschtischanordnung 1 von hinten gezeigt. Der Waschtisch 2 weist hinten eine Rückwand 7 auf. Mit der Rückwand 7 ist der Waschtisch 2 in Einbaulage mit einer gebäudeseitigen Anschlussstruktur in Kontakt bringbar. Weiter weist der Waschtisch 2 eine Bodenwand 16 auf.

Wie von den Figuren 2 bis 4 ersichtlich ist, ist der Hohlraum 4 über die Rückwand 7 und die Bodenwand 16 zugänglich. Der Hohlraum 4 ist im Bereich der Rückwand 7 offen ausgebildet. Ebenfalls ist der Hohlraum 4 im Bereich der Bodenwand 16 offen ausgebildet.

Bezüglich des Hohlraums ist das Ablaufelement 6 ist im Wesentlichen vollständig im besagten Hohlraum 4 angeordnet. Das heisst, das Ablaufelement 6 ragt weder über eine durch die Rückwand 7 aufgespannte Ebene noch über eine durch die Bodenwand 16 aufgespannte Ebene aus dem Hohlraum 4 hinaus. Sofern das Ablaufelement 6 einen Ablaufstutzen 21 aufweist, über welchen das Wasser einem Abwasserrohr zugeführt wird, kann der Ablaufstutzen 21 aus dem Hohlraum 4 nach unten hin hinausragen. Weiter erstreckt sich das Ablaufelement 6 teilweise in den Ablaufdurchgang 5 hinein.

Das Ablaufelement 2 weist in der gezeigten Ausführungsform, wie in den Figuren 2 bis 6 gezeigt, eine Wandstruktur 8 auf, welche sich im mit dem Waschtisch 2 verbundenen Zustand vollständig über den Querschnitt des Ablaufdurchgangs 5 erstreckt. In der gezeigten Ausführungsform weist das Ablaufelement 2 zwei Befestigungsöffnungen 31 auf, mit welchen das Ablaufelement 2 mit dem Waschtisch verbunden werden kann.

Das Ablaufelement 2 weist weiter einen Ablaufkanal 14 und einen Überlaufkanal 10 auf. Der Ablaufkanal 14 und der Überlaufkanal 10 sind hier an der Wandstruktur 8 angeformt. Vorzugsweise ist das Ablaufelement 2 aus Kunststoff geformt.

In der Wandstruktur 8 ist eine Ablauföffnung 12 angeordnet. Der Ablauföffnung 12 schliesst sich der Ablaufkanal 14 an. In den Figuren wird eine Ausführungsform gezeigt, bei welcher ein Sperrventil 13 vor dem Ablaufkanal 14 liegt und die Ablauföffnung 12 verschliesst. Das Sperrventil 13 weist hier die Gestalt einer Ventilklappe auf. Das Sperrventil 13 kann aber anderweitig ausgebildet sein und beispielsweise im Ablaufkanal 14 liegen. Unabhängig von der Ausbildung oder Lage des Sperrventils 13 dient das Sperrventil 13 dem dichten Verschluss der Ablauföffnung 12 bzw. des Ablaufkanals 14. Bei verschlossenem Sperrventil 13 wird das Wasser im Wasserbecken 3 gestaut. Bei offenem Sperrventil 13 fliesst das Wasser in den Ablaufkanal 14 ab.

Der Überlaufkanal 10 dient der Ableitung von Wasser aus dem Wasserbecken 3, wenn bei geschlossenem Sperrventil eine gewisse Stauhöhe erreicht wird. Hierzu weist der Überlaufkanal 10 eine Überlaufkante 11 auf. Die Lage der Überlaufkante 11 definiert die maximale Stauhöhe im Wasserbecken 3. Der Überlaufkanal 10 sowie die Überlaufkante 11 liegen in der gezeigten Ausführungsform ebenfalls im Hohlraum 4. In der Wandstruktur 8 ist eine Überlaufeintrittsöffnung 11 angeordnet, welchem sich dann der Überlaufkanal 10 anschliesst. Anschliessend erstreckt sich der Überlaufkanal 10 nach oben bis zur Überlaufkante 11 und dann von der Überlaufkante 11 wieder nach unten.

In der gezeigten Ausführungsform sind die Überlaufeintrittsöffnung 11 und die Ablauföffnung 12 als separate Öffnungen angeordnet. Dabei ist, vom Wasserbecken 3 bzw. vom Ablaufdurchgang 5 her gesehen, der der Überlaufkanal 10 über die Überlaufeintrittsöffnung 9 zugänglich und der Ablaufkanal 14 ist über eine Ablauföffnung 12 zugänglich. Die Überlaufeintrittsöffnung 9 und die Ablauföffnung 12 sind seitlich versetzt voneinander nebeneinander angeordnet sind. Das heisst, die Überlaufeintrittsöffnung 9 und die Ablauföffnung 12 stehen in einem Abstand zueinander.

Der Überlaufkanal 10 und der Ablaufkanal 14 münden an einer Mündungsstelle 36 ineinander und setzen sich nach der Mündungsstelle 36 als gemeinsamer Kanal 20 zu einem Ablaufstutzen 21 fort. Die Mündungsstelle vom Überlaufkanal 10 und vom Ablaufkanal 14 liegt ebenfalls im besagten Hohlraum 4. Dem Ablaufstutzen 21 kann sich dann ein Abflussrohr anschliessen. Die Mündungsstelle 36 liegt dabei in Fliessrichtung von der Überlaufeintrittsöffnung 9 und der Ablauföffnung 12 her gesehen hinter der Überlaufkante 11 und hinter dem Sperrventil 13.

Die Ablauföffnung 12 und Überlaufeintrittsöffnung 11 liegen derart, dass diese in Einbaulage in der lichten Weite des Ablaufdurchgangs 5 liegen. Das heisst, das Wasser kann vom Ablaufdurchgang 5 ungehindert zur Ablauföffnung 12 und Überlaufeintrittsöffnung 11 fliessen. Die Ablauföffnung 12 liegt vom Ablaufdurchgang 5 aus gesehen mittig in der Wandstruktur 8 und mit einer unteren Kante 22 auf Höhe oder unterhalb einer unteren Wandung 23 des Ablaufdurchgangs 5. Weiter liegt die Überlaufeintrittsöffnung 9 seitlich neben der Ablauföffnung 12 liegt und kommt mit einer unteren Kante 24 auf Höhe oder unterhalb einer unteren Wandung 23 des Ablaufdurchgangs 5 zu liegen.

Der Überlaufkanal 10 ist, wie in den Figuren 5 und 6 gut gezeigt ist, durch eine Wandung 25 seitlich umgeben. Die Wandung 25 erstreckt sich über die Wandstruktur 8 nach oben. Eine Trennwand 26 erstreckt sich quer durch den durch die Wandung 25 begrenzten Innenraum 27. Die Trennwand 26 weist die besagte Überlaufkante 11 auf. Nach oben hin ist der Überlaufkanal 10 mit einem Deckel 28 verschlossen. Die Innenseite 29 des Deckels steht dabei in einem Abstand zur Überlaufkante 11.

Von der Wandstruktur 8 steht eine Lagerwandung 30 ab. Die Lagerwandung 30 ragt dabei in den Hohlraum 4 des Waschtisches ein. Die Lagerwandung 30 ist aussenseitig zur Form eines ersten Raumabschnitts des Hohlraums 4 passend ausgebildet. Der erste Raumabschnitt schliesst sich dem Ablaufdurchgang 5 an. Vorzugsweise weist der erste Raumabschnitt für die Aufnahme der Lagerwandung 30 eine etwas grössere Ausdehnung auf, als die Ausdehnung des Ablaufdurchgangs 5, welcher sich unmittelbar dem Wasserbecken 3 anschliesst. Der restliche Teil vom Ablaufelement 6 liegt in einem zweiten Raumbereich des Hohlraums, wobei sich der zweite Raumbereich dem ersten Raumbereich anschliesst.

Die Lagerwandung 30 ist als umlaufende Lagerwandung ausgebildet und dient weiter der Aufnahme eines ebenfalls umlaufenden Dichtungselements 32. Das Dichtungselement 32 ist zur Zusammenwirkung mit den Wänden des Hohlraums 4 angeordnet.

In der Figur 7 wird eine Schnittdarstellung durch den Ablaufkanal gezeigt. Die Figur 8 zeigt sodann eine Schnittdarstellung durch den Überlaufkanal. Die Überlaufkante liegt, wie in der Figur 8 gezeigt, in einem Abstand von 3 bis 6 Zentimeter von der Bezugsebene B. Der Abstand trägt das Bezugszeichen A.

Die Figuren 9 und 10 zeigen sodann eine Frontansicht des Ablaufelements 6 und eine Schnittdarstellung. Von der Schnittdarstellung entlang der Schnittlinie X-X in Figur 9 wird ersichtlich, dass sich der Überlaufkanal 10 von der Überlaufeintrittsöffnung 9 mit einem ersten Kanalabschnitt 37 erstreckt. Dem ersten Kanalabschnitt 37 schliesst sich ein Steigabschnitt 38 an. Der Steigabschnitt 38 führt zur Überlaufkante 11. Nach der Überlaufkante 11 schliesst sich dem Steigabschnitt 38 ein Fallabschnitt 39 an. Der Fallabschnitt 39 mündet dann an der Mündungsstelle 36 in den Ablaufkanal 14. Der Steigabschnitt 38 und der Fallabschnitt 39 verlaufen hier parallel zueinander und sind, wie bereits erwähnt durch die Trennwand 26 voneinander getrennt.

Von der Figur 10 wird weiter ersichtlich, dass in der gezeigten Ausführungsform der Ablaufkanal 12 einen Umlenkabschnitt 40 aufweist, welcher den Ablaufkanal in Richtung Überlaufkanal 20 umlenkt. Durch diesen Umlenkabschnitt 40 kann die Mündungsstelle 36 hinter einem geschlossenen Wandabschnitt der Wandstruktur 8 platziert werden.

### BEZUGSZEICHENLISTE

| | | | |
|---|---|---|---|
| 1 | Waschtischanordnung | 27 | Innenraum |
| 2 | Waschtisch | 28 | Deckel |
| 3 | Wasserbecken | 29 | Innenseite |
| 4 | Hohlraum | 30 | Lagerwandung |
| 5 | Ablaufdurchgang | 31 | Befestigungsöffnungen |
| 6 | Ablaufelement | 32 | Dichtungselement |
| 7 | Rückwand | 33 | Seitenwand |
| 8 | Wandstruktur | 36 | Mündungsstelle |
| 9 | Überlaufeintrittsöffnung | 37 | erster Kanalabschnitt |
| 10 | Überlaufkanal | 38 | Steigabschnitt |
| 11 | Überlaufkante | 39 | Fallabschnitt |
| 12 | Ablauföffnung | 40 | Umlenkabschnitt |
| 13 | Sperrventil | A | Abstand |
| 14 | Ablaufkanal | B | Bezugsebene |
| 15 | Rand | H | Horizontale |
| 16 | Bodenwand | F | Fliessrichtung |
| 17 | Wandbereich | | |
| 18 | äussere Oberfläche | | |
| 19 | Durchgangsöffnung | | |
| 20 | gemeinsamer Kanal | | |
| 21 | Ablaufstutzen | | |
| 22 | untere Kante | | |
| 23 | untere Wandung | | |
| 24 | untere Kante | | |
| 25 | Wandung | | |
| 26 | Trennwand | | |

## Patentansprüche

1. Waschtischanordnung (1) umfassend
einen Waschtisch (2) mit einem Wasserbecken (3), einem Hohlraum (4) und einem Ablaufdurchgang (5), der sich vom Wasserbecken (3) in den Hohlraum (4) erstreckt, und
ein im Hohlraum (4) angeordnetes Ablaufelement (6) zum Wegführen von Wasser aus dem Ablaufdurchgang (5) und zum Zuführen des Wassers in eine Ablaufleitung,
wobei der Waschtisch (2) eine Rückwand (7) aufweist, mit welcher der Waschtisch (2) in Einbaulage mit einer gebäudeseitigen Anschlussstruktur in Kontakt bringbar ist, wobei der Hohlraum (4) im Bereich einer Rückwand (7) des Waschtisches (2) offen ausgebildet ist,
wobei das Ablaufelement (6) eine Wandstruktur (8) aufweist, welche sich über den Querschnitt des Ablaufdurchgangs (5) erstreckt,
wobei an der Wandstruktur (8) eine Überlaufeintrittsöffnung (9), der sich ein Überlaufkanal (10) mit einer Überlaufkante (11) anschliesst, und eine Ablauföffnung (12), der sich ein mit einem Sperrventil (13) öffnenbarer und verschliessbarer Ablaufkanal (14) anschliesst, angeordnet ist, und
wobei der Waschtisch (2) weiterhin eine Bodenwand (16) aufweist, **dadurch gekennzeichnet, dass** die Bodenwand (16) im Bereich des Hohlraums (4) in Einbaulage nach unten offen ausgebildet ist, wobei das Ablaufelement (6) nicht über eine durch die Bodenwand (16) aufgespannte Ebene nach unten ragt.

2. Waschtischanordnung (1) nach Anspruch 1, **dadurch gekennzeichnet, dass** sich der Überlaufkanal (10) in Einbaulage im Hohlraum (4) nach oben hin erstreckt; und/oder dass der Überlaufkanal (10) vollständig im Hohlraum (4) liegt.

3. Waschtischanordnung (1) nach einem der vorhergehenden Ansprüche, **dadurch gekennzeichnet, dass** der Ablaufdurchgang (5) aus dem Wasserbecken (3) an einer Seitenwand (33) des Wasserbeckens (3) angeordnet ist und sich vom Wasserbecken (3) in Einbaulage gesehen im Wesentlichen nach hinten weg erstreckt.

4. Waschtischanordnung (1) nach einem der vorhergehenden Ansprüche, **dadurch gekennzeichnet, dass** das Sperrventil (13) entweder im Hohlraum (4) oder im Ablaufdurchgang (5) liegt.

5. Waschtischanordnung (1) nach einem der vorhergehenden Ansprüche, **dadurch gekennzeichnet, dass** das Wasserbecken (3) durch einen oberen in Einbaulage in der Horizontalen (H) liegenden Rand (15) begrenzt ist, wobei der Rand (15) eine Bezugsebene (B) aufspannt und wobei die Überlaufkante (11) in einem rechtwinklig zur Bezugsebene gesehenem Abstand (A) von 3 bis 6 Zentimeter von der Bezugsebene (B) entfernt ist.

6. Waschtischanordnung (1) nach einem der vorhergehenden Ansprüche, **dadurch gekennzeichnet, dass** das Ablaufelement (6) im Wesentlichen vollständig im Hohlraum (4) liegt und sich vom Hohlraum (4) in den Ablaufdurchgang hinein erstreckt.

7. Waschtischanordnung (1) nach einem der vorhergehenden Ansprüche, **dadurch gekennzeichnet, dass** sich der Überlaufkanal (10) in Einbaulage gesehen ausschliesslich oberhalb der besagten durch die Bodenwand (16) aufgespannten Ebene erstreckt.

8. Waschtischanordnung (1) nach einem der vorhergehenden Ansprüche, **dadurch gekennzeichnet, dass** der Hohlraum (4) nach oben hin durch einen Wandbereich (17) des Waschtischs (2) begrenzt ist, welcher Wandbereich (17) eine äussere Oberfläche (18) aufweist,
wobei die Überlaufkante (11) höchstens 3 bis 6 Zentimeter von der äusseren Oberfläche (18) entfernt liegt; und/oder
wobei der Wandbereich (17) eine Durchgangsöffnung (19) zur Durchführung einer Zuleitung zu einer Wasserauslaufarmatur und/oder zur Durchführung einer Sperrventilbetätigungsstange aufweist.

9. Waschtischanordnung (1) nach einem der vorhergehenden Ansprüche, **dadurch gekennzeichnet, dass** der Überlaufkanal (10) und der Ablaufkanal (14) ineinander münden und sich als gemeinsamer Kanal (20) zu einem Ablaufstutzen (21) fortsetzen, wobei die Mündungsstelle vom Überlaufkanal (10) und vom Ablaufkanal (14) im besagten Hohlraum (4) liegt.

10. Waschtischanordnung (1) nach Anspruch 9, **dadurch gekennzeichnet, dass** der Ablaufstutzen derart angeordnet ist, dass dieser eine durch die Rückwand (7) aufgespannte Ebene nicht durchdringt.

11. Waschtischanordnung (1) nach einem der vorhergehenden Ansprüche, **dadurch gekennzeichnet, dass** das Sperrventil (13) in Fliessrichtung des Wassers gesehen vor der Ablauföffnung (12) oder im Ablaufkanal (14) liegt.

12. Waschtischanordnung (1) nach einem der vorhergehenden Ansprüche, **dadurch gekennzeichnet,**
**dass** die Ablauföffnung (12) vom Ablaufdurchgang (5) gesehen mittig in der Wandstruktur (8) und mit einer unteren Kante (22) auf Höhe oder unterhalb einer unteren Wandung (23) des Ablaufdurchgangs (5) zu liegen kommt; und/oder
**dass** die Überlaufeintrittsöffnung (9) seitlich neben der Ablauföffnung (12) liegt und mit einer unteren Kante (24) auf Höhe oder unterhalb einer unteren Wandung (23) des Ablaufdurchgangs zu liegen kommt.

13. Waschtischanordnung (1) nach einem der vorhergehenden Ansprüche, **dadurch gekennzeichnet, dass** der Überlaufkanal (10) von einer Wandung (25) seitlich umgeben ist, wobei sich die Wandung (25) vorzugsweise über die Wandstruktur (8) nach oben erstreckt und dass sich eine Trennwand (26) mit der Überlaufkante (11) quer durch den durch die Wandung (25) begrenzten Innenraum (27) erstreckt.

14. Waschtischanordnung (1) nach einem der vorhergehenden Ansprüche, **dadurch gekennzeichnet, dass** der Überlaufkanal (10) nach oben hin mit einem Deckel (28) verschlossen ist, wobei die Innenseite (29) des Deckels (28) in einem Abstand zur Überlaufkante (11) steht.

## Claims

1. A washstand arrangement (1) comprising a washstand (2) having a water basin (3), a cavity (4) and a drain passage (5) extending from the water basin (3) into the cavity (4), and a drain element (6) arranged in the cavity (4) for conducting water out of the drain passage (5) and for supplying the water to a drain pipe, wherein the washstand (2) has a rear wall (7) by means of which the washstand (2), in the installed position, can be brought into contact with a building-side connection structure, wherein the cavity (4) is open in the area of a rear wall (7) of the washstand (2),
wherein the drain element (6) has a wall structure (8) which extends over the cross-section of the drain passage (5),
wherein on the wall structure an overflow inlet opening (9), which is adjoined by an overflow channel (10) having an overflow edge (11), and a drain opening (12), which is adjoined by a drain channel (14) that can be opened and closed to a stop valve (13) of the washstand arrangement (1), is located, and
wherein the washstand (2) further has a bottom wall (16), **characterized in that**
the bottom wall (16) is designed to be downwardly open in the region of the cavity (4) in the installed position, wherein the outlet element (6) is not projecting downwards beyond a plane defined by the bottom wall (16).

2. Washstand arrangement (1) according to claim 1, **characterized in that** the overflow channel (10), in the installed position, extends upwards in the cavity (4); and/or **in that** the overflow channel (10) is located completely in the cavity (4).

3. Washstand arrangement (1) according to one of the preceding claims, **characterized in that** the drain passage (5) from the water basin (3) is arranged on a side wall (33) of the water basin (3) and, as viewed in the installed position, extends essentially away to the rear from the water basin (3).

4. Washstand arrangement (1) according to one of the preceding claims, **characterized in that** the stop valve (13) is located either in the cavity (4) or in the drain passage (5).

5. Washstand arrangement (1) according to one of the preceding claims, **characterized in that** the water basin (3) is bounded by an upper edge (15) lying horizontally (H) in the installed position, wherein the edge (15) spans a reference plane (B) and wherein the overflow edge (11) is positioned orthogonally to the reference plane at a distance (A) of 3 to 6 centimeters from the reference plane (B).

6. Washstand arrangement (1) according to one of the preceding claims, **characterized in that** the drain element (6) lies essentially completely in the cavity (4) and extends from the cavity (4) into the drain passage (5).

7. Washstand arrangement (1) according to one of the preceding claims, **characterized in that** the overflow channel (10), as seen in the installed position, extends exclusively above the said plane defined by the bottom wall (16).

8. Washstand arrangement (1) according to one of the preceding claims, **characterized in that** the cavity (4) is bounded at the top by a wall area (17) of the washstand (2), which wall area (17) has an outer surface (18),
wherein the overflow edge (11) is situated at a maximum of 3 to 6 centimeters from the outer surface (18); and/or
wherein the wall area (17) has a passage opening (19) for the passage of a supply line to a water outlet fitting and/or for the passage of a stop valve actuating rod.

9. Washstand arrangement (1) according to one of the preceding claims, **characterized in that** the overflow channel (10) and the drain channel (14) merge into one another and continue as a common channel (20) to a drain connection (21), wherein the merging point of the overflow channel (10) and the drain channel (14) is located in the said cavity (4).

10. Washstand arrangement (1) according to claim 9, **characterized in that** the drain connection is arranged such that the drain connection does not penetrate a plane defined by the rear wall (7).

11. Washstand arrangement (1) according to one of the preceding claims, **characterized in that** the stop valve (13) is located in front of the drain opening (12) or in the drain channel (14), as seen in the direction of flow of the water.

12. Washstand arrangement (1) according to one of the preceding claims, **characterized in that** the drain opening (12), as seen from the drain passage (5), is situated in the center of the wall structure (8) and comes to lie with a lower edge (22) at the level of or below a lower wall (23) of the drain passage (5); and/or
that the overflow inlet opening (9) is situated laterally next to the drain opening (12) and comes to rest with a lower edge (24) at the level of or below a lower wall (23) of the outlet passage.

13. Washstand arrangement (1) according to one of the preceding claims, **characterized in that** the overflow channel (10) is laterally surrounded by a wall (25), wherein the wall (25) preferably extends upwardly over the wall structure (8) and that a dividing wall (26) extends with the overflow edge (11) transversely through the interior space (27) bounded by the wall (25).

14. Washstand arrangement (1) according to one of the preceding claims, **characterized by** the overflow channel (10) being closed at the top by a lid (28), wherein the inside (29) of the lid (28) is at a distance from the overflow edge (11).

## Revendications

1. Un ensemble de lavabo (1) comprenant
un lavabo (2) avec un bassin d'eau (3), une cavité (4) et un passage d'écoulement (5) qui s'étend du bassin d'eau (3) à la cavité (4), et
un élément d'écoulement (6) disposé dans la cavité (4) destiné à évacuer l'eau du passage d'écoulement (5) et à amener l'eau dans une conduite d'écoulement,
dans lequel le lavabo (2) comporte une paroi arrière (7), avec laquelle le lavabo (2) peut être mis en contact avec une structure de raccordement côté bâtiment en position installée, dans lequel la cavité (4) est ouverte dans la zone d'une paroi arrière (7) du lavabo (2),
dans lequel l'élément d'écoulement (6) présente une structure murale (8), laquelle s'étend sur la section transversale du passage d'écoulement (5),
dans lequel une ouverture d'entrée de trop-plein (9), qui est suivie d'un canal de trop-plein (10) avec un bord de trop-plein (11), et une ouverture d'écoulement (12), qui est suivie d'un canal d'écoulement (14) qui peut être ouvert et fermé à l'aide d'un clapet anti-retour (13) de l'ensemble de lavabo (1), est agencée sur la structure murale (8), et
dans lequel le lavabo (2) présente en outre une paroi de fond (16),
**caractérisé en ce que** la paroi de fond (16) est conçue de manière ouverte vers le bas dans la zone de la cavité. (4) en position installée,
dans lequel l'élément d'écoulement (6) ne dépasse pas vers le bas un plan défini par la paroi de fond (16).

2. L'ensemble de lavabo (1) selon la revendication 1, **caractérisé en ce que** le canal de trop-plein (10) en position installée s'étend vers le haut dans la cavité (4); et/ou que le canal de trop-plein (10) se trouve entièrement dans la cavité (4).

3. L'ensemble de lavabo (1) selon l'une des revendications précédentes, **caractérisé en ce que** le passage d'écoulement (5) du bassin d'eau (3) est disposé sur une paroi latérale (33) du bassin d'eau (3), et s'étend essentiellement vers l'arrière en position installée, vu depuis bassin d'eau (3).

4. L'ensemble de lavabo (1) selon l'une des revendications précédentes, **caractérisé en ce que** le clapet anti-retour (13) est situé soit dans la cavité (4), soit dans le passage d'écoulement (5).

5. L'ensemble de lavabo (1) selon l'une des revendications précédentes, **caractérisé en ce que** le bassin d'eau (3) est délimité par un bord supérieur (15) situé horizontalement (H) en position installée, le bord (15) s'étendant sur un plan de référence (B) et dans lequel le bord de trop-plein (11) est à une distance (A) de 3 à 6 centimètres du plan de référence (B), vu perpendiculairement au plan de référence.

6. L'ensemble de lavabo (1) selon l'une des revendications précédentes, **caractérisé en ce que** l'élément d'écoulement (6) se situe essentiellement entièrement dans la cavité (4) et s'étend depuis la cavité (4) jusque dans le passage d'écoulement.

7. L'ensemble de lavabo (1) selon l'une des revendications précédentes, **caractérisé en ce que** le canal de trop-plein (10), vu en position d'installation, s'étend exclusivement au-dessus du plan défini par la paroi de fond (16).

8. L'ensemble de lavabo (1) selon l'une des revendications précédentes, **caractérisé en ce que** la cavité (4) est délimitée vers le haut par une zone de paroi (17) du lavabo (2), laquelle zone de paroi (17) présente une surface extérieure (18),
dans lequel le bord de trop-plein (11) est éloigné d'au plus 3 à 6 centimètres de la surface extérieure (18) ; et/ou
dans lequel la zone de paroi (17) présente une ouverture traversante (19) pour laisser passer une conduite d'alimentation jusqu'à un raccord de sortie d'eau et/ou pour laisser passer une tige d'actionnement de clapet anti-retour.

9. L'ensemble de lavabo (1) selon l'une des revendications précédentes, **caractérisé en ce que** le canal de trop-plein (10) et le canal d'écoulement (14) débouchent l'un dans l'autre et se prolongent en tant que canal commun (20) jusqu'à un raccord d'écoulement (21), le point d'embouchure du canal de trop-plein (10) et du canal d'écoulement (14) étant situé dans ladite cavité (4).

10. L'ensemble de lavabo (1) selon la revendication 9, **caractérisé en ce que** le raccord d'écoulement est disposé de telle sorte qu'il ne pénètre pas dans un plan défini par la paroi arrière (7).

11. L'ensemble de lavabo (1) selon l'une des revendications précédentes, **caractérisé en ce que** le clapet anti-retour (13), vu dans le sens d'écoulement de l'eau, se trouve devant l'ouverture d'écoulement (12) ou dans le canal d'écoulement (14).

12. L'ensemble de lavabo (1) selon l'une des revendications précédentes, **caractérisé en ce**
**que** l'ouverture d'écoulement (12), vue depuis le passage d'écoulement (5), vient se poser au centre de la structure murale (8) ainsi que avec un bord inférieur (22)au niveau ou au-dessous d'une paroi inférieure (23), et/ou
**que** l'ouverture d'entrée de trop-plein (9) est située latéralement à côté de l'ouverture d'écoulement (12) et vient se poser avec un bord inférieur (24) au niveau ou au-dessous d'une paroi inférieure (23) du passage d'écoulement.

13. L'ensemble de lavabo (1) selon l'une des revendications précédentes, **caractérisé en ce que** le canal de trop-plein (10) est entouré latéralement par une paroi (25), la paroi (25) s'étendant de préférence vers le haut au-dessus de la structure de paroi (8) et **en ce qu'**une cloison (26) s'étend transversalement avec le bord de trop-plein (11) à travers l'espace intérieur (27) délimité par la paroi (25).

14. L'ensemble de lavabo (1) selon l'une des revendications précédentes, **caractérisé en ce que** le canal de trop-plein (10) est fermé vers le haut par un couvercle (28), dans lequel le côté intérieur (29) du couvercle (28) est à une distance du bord de trop-plein (11).
